# EUROPÄISCHE PATENTSCHRIFT

(11) **EP 2 340 126 B1**
(45) Veröffentlichungstag und Bekanntmachung des Hinweises auf die Patenterteilung: **06.11.2013**
(21) Anmeldenummer: 09736821.1
(22) Anmeldetag: 29.09.2009
(51) Int. Cl.: B05B 7/24

(54) **FLIESSBECHER FÜR EINE FARBSPRITZPISTOLE**
LIQUID SUPPLY CUP FOR SPRAY GUN
POTS DE PULVÉRISATEURS DE PEINTURE

(30) Priorität: 29.10.2008 DE 202008014389 U
(43) Veröffentlichungstag der Anmeldung: 06.07.2011
(73) Patentinhaber: SATA GmbH & Co. KG, 70806 Kornwestheim (DE)
(72) Erfinder: DETTLAFF, Peter, 71686 Remseck (DE); LEIPOLD, Klaus, 72135 Dettenhausen (DE)
(86) Internationale Anmeldenummer: PCT/EP2009/006992
(87) Internationale Veröffentlichungsnummer: WO 2010/049043

(56) Entgegenhaltungen:
- EP-A1- 1 902 786
- WO-A1-2006/065850
- DE-U1-202007 001 031

## Beschreibung

Die Erfindung betrifft einen Fließbecher für eine Farbspritzpistole nach dem Oberbegriff des Anspruchs 1.

Herkömmliche Fließbecher für Farbspritzpistolen weisen üblicherweise einen becherförmigen Behälter auf, an dessen Unterseite eine Öffnung mit einem Anschlussteil zur lösbaren Befestigung des Behälters auf der Oberseite der Farbspritzpistole vorgesehen ist. Das Anschlussteil besteht üblicherweise aus einem in den Behälterboden eingesetzten Anschlussstutzen, der ein Außengewinde zum Einschrauben in eine entsprechende Gewindeöffnung an der Oberseite der Farbspritzpistole aufweist. Der becherförmige Behälter wird auf seiner Oberseite in der Regel durch einen geeigneten Deckel verschlossen, der einen unerwünschten Austritt der Farbe verhindern soll.

Aus der WO 01/12337 A1 , der WO2004/037433 A1 , der EP 1 366 823 A1 und der EP 1902786 A1 sind bereits Fließbecher bekannt, die einen becherförmigen Behälter und einen auf diesen aufsetzbaren Deckel mit einem hohlzylindrischen Anschlussteil umfassen. Das Anschlussteil umfasst dabei einen direkt an dem Becherdeckel angeformten Anschlussstutzen zum Schnellanschluss des Fließbechers an der Farbspritzpistole. Bei dem Fließbecher der EP 1902786 A1 ist weiterhin zur dichten Verbindung des Deckels mit dem becherförmigen Behälter ein Schnellverschlussgewinde in Form eines viergängigen Steilgewindes mit Außengewindegängen am oberen Außenumfang des Behälters und dazu korrespondierenden Innengewindegängen an der Innenseite des Deckels vorgesehen. Die vier Außengewindegänge am Behälter sind gleichmäßig über den Außenumfang des Behälters verteilt und derart angeordnet, dass der Anfang des einen Gewindegangs direkt über dem Ende des nächsten Gewindegangs liegt. Dadurch kann der Deckel durch etwa eine viertel Drehung fest mit dem Behälter verschraubt werden.

Aufgrund einer um den Außenumfang des Behälters nicht homogenen Steifigkeit der Becherdichtkante und beim Spritzguss des Behälters entstehenden Wandstärkenanhäufungen, welche über den Umfang ungleichmäßig verteilt sind, neigen die aus dem Stand der Technik bekannten Behälter zu Undichtigkeiten, insbesondere bei lokaler Verformung wenn der Behälter bei seiner Handhabung mit der Hand im oberen Randbereich zusammengedrückt wird..

Aufgabe der Erfindung ist es, die Fließbecher der eingangs genannten Arten so weiter zu bilden, dass sie eine verbesserte Dichtigkeit zwischen dem Behälter und dem darauf aufgesetzten Deckel aufweisen.

Diese Aufgabe wird durch einen Fließbecher mit den Merkmalen des Anspruchs 1 gelöst. Zweckmäßige Ausgestaltungen und vorteilhafte Weiterbildungen der Erfindung sind Gegenstand der Unteransprüche.

Bei dem erfindungsgemäßen Fließbecher, der einen becherförmigen Behälter und einen auf den Behälter aufsetzbaren Deckel umfasst, ist zur Verbindung des Behälters und des Deckels ein mehrgängiges Schnellverschlussgewinde mit wenigstens zwei Außengewindegängen und mit den Außengewindegängen zusammenwirkenden Innengewindegänge vorgesehen, wobei jeder Außengewindegang von einer Mehrzahl von entlang der Steigungslinie des jeweiligen Außengewindegangs angeordneten Gewindesegmenten gebildet ist. Zwischen benachbarten Gewindesegmenten ist eine Lücke ausgebildet. Dadurch können die beim Spritzguss im Bereich der Außengewindegänge auftretenden Wandstärkeanhäufungen weitgehend vermieden werden und der obere Rand des Behälters weist eine über den Außenumfang gleichbleibende Steifigkeit auf, was zu einer verbesserten Dichtigkeit führt, wenn der Deckel über das Schnellverschlussgewinde auf den Behälter aufgeschraubt wird.

Bevorzugt sind die Außengewindegänge am oberen Außenumfang des Behälters angeformt und die Innengewindegänge sind am Deckel angeordnet. Es ist jedoch auch möglich, die Außengewindegänge am Deckel und die Innengewindegänge am Außenumfang des Behälters anzuordnen. Weiterhin ist bevorzugt an jedem Außengewindegang wenigstens eine Führungsrampe vorgesehen, welche ein verbessertes und insbesondere leichtgängiges Schraubverhalten beim Aufschrauben des Deckels auf den Behälter ermöglicht. Die Führungsrampe(n) sind zweckmäßig an der Oberseite jedes Außengewindegangs, insbesondere an der Oberseite von zwei benachbarten Gewindesegmenten, angeordnet. In einer bevorzugten Ausführungsform sind die Führungsrampen zwischen zwei benachbarten Gewindesegmenten, d.h. oberhalb der Lücke, angeordnet und überbrücken die beiden benachbarten Gewindesegmente.

In einem bevorzugten Ausführungsbeispiel sind die Innengewindegänge an der Innenseite eines Flansches am Deckel angeordnet und verjüngen sich am Innenumfang des Flansches in Verschlussrichtung des Schnellverschlussgewindes in axialer Richtung. Beim Aufsetzen des Deckels auf den Behälterrand wirken die an der Oberseite jedes Außengewindegangs angeordneten Führungsrampen als Führungshilfe und beim Verschrauben des Schnellverschlussgewindes greifen die Führungsrampen in die Innengewindegänge am Deckel ein und verkeilen sich dort aufgrund der Verjüngung des Innengewindegangs in Verschlussrichtung des Schnellverschlussgewinde. Dadurch wird ein fester Sitz des verschraubten Schnellverschlussgewindes gewährleistet, der sich nicht von selbst, bspw. durch Vibrationen beim Spritzvorgang, wieder lösen kann.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen erfindungsgemäßen Fließbecher mit einem becherförmigen Behälter und einem darauf aufgesetzten Deckel im Schnitt;
- **Figur 2**: eine Ansicht des becherförmigen Behälters und des Deckels des Fließbechers von Figur 1 mit einem Schnellverschlussgewinde zum Aufschrauben des Deckels auf den Behälter;
- **Figur 3**: eine Detailansicht des Bereichs X von Figur 2;
- **Figur 4**: eine Detailansicht des Bereichs Y von Figur 2 und
- **Figur 5**: eine Detailansicht des Bereichs Z von Figur 2;
- **Figur 6**: eine Detailansicht des Übergangsbereichs eines Gewindegangs des Schnellverschlussgewindes zum nächsten Gewindegang;
- **Figur 7**: eine Schnittansicht entlang der Linie A-A von Figur 6.

Der in Figur 1 im Schnitt dargestellte Fließbecher für eine Farbspritzpistole umfasst einen becherförmigen Behälter 1 und einen auf diesen aufgesetzten Deckel 2, an dem ein Anschlussteil 3 zur lösbaren Befestigung des Fließbechers an einer Farbspritzpistole angeformt ist. Sowohl der Behälter 1 als auch der Deckel 2 mit dem angeformten Anschlussteil 3 sind zweckmäßigerweise als Spritzgussteile aus Kunststoff hergestellt. In Figur 2 ist der Fließbecher mit vom Behälter 1 abgenommenem Deckel 2 in einer Seitenansicht gezeigt. Der becherförmige Behälter 1 wird in der in Figur 2 gezeigten Stellung bei abgenommenem Deckel 2 mit einer mittels einer Spritzpistole zu versprühenden Flüssigkeit, insbesondere einer Lackierfarbe, befüllt. Anschließend wird der Deckel 2 auf den oberen Rand des Behälters aufgesetzt und über ein Schnellverschlussgewinde mit dem Behälter verschraubt. Danach kann der Fließbecher mit dem am Deckel 2 angeformten Anschlussteil 3 in die Anschlussöffnung einer auf den Kopf gestellten Spritzpistole eingesetzt werden. Zum Spritzen kann dann die Spritzpistole umgedreht werden, so dass sich der Fließbecher an der Oberseite der Spritzpistole befindet. Um eine Entlüftung des Fließbechers zu ermöglichen ist ein hier nicht dargestelltes Entlüftungsventil vorgesehen, welches zweckmäßigerweise am Boden 4 des Behälters 1 angeordnet und verschließbar ausgebildet ist. Durch ein nach Gebrauch wieder verschließbares Entlüftungsventil ergibt sich der Vorteil, dass der Fließbecher auch zur Aufbewahrung nicht vollständig aufgebrauchter Farbe verwendet werden kann.

Das Anschlussteil 3 besteht aus einem an dem konischen Deckel 2 angespritzten oder anderweitig angeformten, rohrförmigen Anschlussstutzen 5, der einen vorderen hohlzylindrischen Führungsbereich 6, ein daran anschließendes Außengewinde 7 zum Einschrauben in ein konventionelles Innengewinde und ein an das Außengewinde 7 anschließendes Schraubkeilelement 8 für eine Schnellverbindung des Fließbechers mit der Farbspritzpistole enthält.

Zur dichten Verbindung des Behälters 1 und des Deckels 2 ist wie aus Figur 2 ersichtlich ein viergängiges Schnellverschlussgewinde mit am oberen Außenumfang des Behälters 1 angeformten Außengewindegängen 18, 18' und dazu korrespondierenden Innengewindegängen 19 an dem Deckel 2 vorgesehen. Die vier Außengewindegänge 18, 18' sind am oberen Rand des Behälters 1 gleichmäßig über den Außenumfang verteilt angeordnet. Jeder Außengewindegang 18, 18' ist von einer Mehrzahl von entlang der Steigungslinie 10 des jeweiligen Außengewindegangs 18, 18' angeordneten Gewindesegmenten 18a, 18b,...,18e, 18f,..., 18j gebildet ist, wobei zwischen benachbarten Gewindesegmenten eine Lücke 18p, 18q, 18r, ... ausgebildet ist. Jeder Außengewindegang 18, 18' weist wenigstens zwei Gewindesegmente 18a, 18b, und bevorzugt zwischen vier und 10 Gewindesegmente auf. Bei dem in Figur 2 zeichnerisch dargestellten Ausführungsbeispiel sind 9 Gewindesegmente 18a, 18b,...,18e, 18f,..., 18j pro Außengewindegangs 18, 18' vorgesehen.

Jeder Außengewindegang 18, 18' verfügt über eine Führungsrampe 16. Die Führungsrampe 16 ist jeweils an der Oberkante von zwei benachbarten Gewindesegmenten 18e, 18f des Außengewindegangs 18, 18' angeordnet, wie in Figur 5 gezeigt. Die Führungsrampe 16 überbrückt dabei die beiden benachbarten Gewindesegmenten 18e, 18f.

Die Innengewindegänge 19 sind an der Innenseite eines Flansches 11 am Deckel 2 angeordnet (Fig. 3). Jeder Innengewindegang 19 ist durch einen ersten Steg 12 und einen zweiten Steg 13 begrenzt. Die Stege 12, 13 stehen an der Innenfläche des Flansches 11 vor und verlaufen schräg mit einem dem Steigungswinkel der Außengewindegänge 18, 18' entsprechenden Steigungswinkel am Innenumfang des Flansches über ein einen begrenzten Winkelbereich. Die Anzahl der einen Innengewindegang begrenzenden Stegpaare 12, 13 entspricht der Anzahl der Außengewindegänge 18, 18'. Bei dem zeichnerisch dargestellten Ausführungsbeispiel sind vier Außengewindegänge 18, 18' und entsprechend vier Innengewindegänge 19 vorgesehen. Bei diesem Ausführungsbeispiel verlaufen die Stege 12, 13 dann über ca. 150° am Innenumfang des Flansches 11, wobei die Anfänge und die Enden der Stege 12, 13 jeweils um ca. 90° versetzt zueinander angeordnet sind und der erste Steg 13 zunächst den unteren Steg des einen Innengewindegangs bildet und dann zum oberen Steg 12 des benachbarten Innengewindegangs übergeht. In Verschlussrichtung des Schnellverschlussgewindes laufen die Stege 12, 13 leicht aufeinander zu, so dass sich die Breite jedes Innengewindegangs 19 in axialer Richtung leicht verjüngt.

Am oberen Rand des Behälters 1 ist zur Verbesserung der Randsteifigkeit ein gegenüber der Behälterwandung 1a verdickter Randflansch 9 vorgesehen ist. Auf diesem Randflansch 9 sind die vier Außengewindegänge 18, 18' bevorzugt so angeordnet, dass das Ende 20 des einen Gewindegangs 18 direkt über dem Anfang 21 des nächsten Gewindegangs 18' liegt, wie in Fig. 6 gezeigt. Der Abstand zwischen dem Ende 20 des einen Gewindegangs 18 und dem Anfang 21 des nächsten Gewindegangs 18' beträgt bspw. 4-6 mm. Das Schnellverschlussgewinde ist bevorzugt als Steilgewinde mit einer Steigung von bspw. 20 mm ausgeführt. Dadurch kann der Deckel 2 durch etwa eine viertel Drehung fest mit dem Behälter 1 verschraubt werden.

Wie aus Figur 7 hervorgeht, ist das Gewinde bei der gezeigten Ausführung ferner als Trapezgewinde mit einem Flankenwinkel von ca. 30° ausgebildet. Das Schnellverschlussgewinde kann aber auch als Rundgewinde, Spitzgewinde oder mit einen anderen geeigneten Profil ausgeführt sein. Bei der bevorzugten Ausführungsform weist der Außendurchmesser d des Außengewindes zwischen 100 und 110 mm, vorzugsweise ca. 105 mm auf und der Kerndurchmesser D des Außengewindes beträgt zwischen 90 und 105 mm, vorzugsweise ca. 102 mm. Die Breite b der Gewindegänge an der Außenseite beträgt bei diesem Ausführungsbeispiel zwischen 1,1 und 1,3 mm.

Beim Aufsetzen des Deckels 2 auf den Behälter 1 liegt die Unterkante der oberen Stege 12 der Innengewindegänge zunächst auf der Oberkante der Außengewindegänge 18, 18' auf. Durch Drehen des Deckels 2 gegenüber dem Behälter 1 in Verschlussrichtung des Schnellverschlussgewindes greifen die Außengewindegänge 18, 18' in die Innengewindegänge 19 ein, wobei die Führungsrampen 16 als Führung dienen und ein Verkanten verhindern. Bei weiterem Verdrehen des Deckels greifen die Führungsrampen 16 in die Innengewindegänge 19 ein und werden dort - aufgrund der sich verjüngenden Breite der Innengewindegänge - zwischen dem oberen Steg 12 und dem unteren Steg 13 verspannt. Die Unterkante der beiden Gewindesegmente 18e, 18f, über denen die Führungsrampe 16 angeordnet ist, bilden dabei das Gegenlager an der Oberkante des unteren Stegs 13.
An der Innenseite des Deckels 2 ist ferner ein in Figur 5 gezeigter umlaufender keilförmiger Dichtungssteg 22 angeformt, der zwischen seiner Außenseite und der Innenseite des Deckels 2 eine keilförmige Ringnut 23 für die Aufnahme des oberen Behälterrands 24 begrenzt. Durch die sich in Figur 5 nach oben keilförmig verengende Ringnut 23 wird der obere Behälterrand 24 beim Aufschrauben des Deckels 2 nach außen an die Innenwand des Deckelflansches 11 angedrückt, wodurch eine dicht schließende Verbindung entsteht. Der Dichtungssteg 22 weist eine ausreichend große Höhe auf, um eine noch im Deckel befindliche Farbe beim Ablegen des Deckels aufzufangen und ein Überlaufen in das Innengewinde zu verhindern.

Die Erfindung ist nicht auf das vorstehend beschriebene und der Zeichnung dargestellte Ausführungsbeispiel beschränkt. So kann bspw. die Anzahl der Außengewindegänge 18, 18' und der Innengewindegänge 19 variiert werden. Ferner kann auch die Anzahl der Gewindesegmente der Außengewindegänge anders gewählt werden, wobei pro Außengewindegang wenigstens zwei Gewindesegmente vorhanden sind. Die Innengewindegänge können auch am oberen Rand des Behälters und die Außengewindegänge am Deckel angeordnet sein. Weiterhin können die Innengewindegänge auch in Form von Nuten an der Innenfläche des Flansches 11 bzw. an der oberen Umfangsfläche des Behälters 1 ausgebildet sein. Die erfindungsgemäße Verbindung des Deckels am Behälter kann bspw. auch bei Fließbechern angewandt werden, bei denen der Anschlussstutzen zur Verbindung des Fließbechers mit der Spritzpistole nicht am Deckel sondern am Boden des Behälters angeordnet ist. Weiterhin kann bei der Ausführungsform, bei der der Anschlussstutzen am Deckel angeformt ist in den Behälter ein zusammenfaltbarer Einsatz (liner) für die Aufnahme der Farbe eingelegt werden, der am oberen Rand des Behälters befestigt wird.

## Patentansprüche

1. Fließbecher für eine Farbspritzpistole mit einem becherförmigen Behälter (1) und einem auf den Behälter (1) aufsetzbaren Deckel (2), wobei zur Verbindung des Behälters (1) und des Deckels (2) ein mehrgängiges Schnellverschlußgewinde mit wenigstens zwei Außengewindegängen (18) und mit den Außengewindegängen (18) zusammenwirkenden Innengewindegänge (19) vorgesehen ist, **dadurch gekennzeichnet, dass** jeder Außengewindegang (18) von einer Mehrzahl von entlang der Steigungslinie des jeweiligen Außengewindegangs angeordneten Gewindesegmenten (18a, 18b,..., 18j) gebildet ist, wobei zwischen benachbarten Gewindesegmenten eine Lücke (18p, 18q,...18w) ausgebildet ist.

2. Fließbecher nach Anspruch 1, **dadurch gekennzeichnet, dass** jeder Außengewindegang (18) wenigstens zwei Gewindesegmente (18a, 18b) aufweist.

3. Fließbecher nach Anspruch 1 oder 2, **dadurch gekennzeichnet, dass** jeder Außengewindegang (18) zwischen vier und 10 Gewindesegmente (18a, 18b, ...18j) aufweist.

4. Fließbecher nach einem der Ansprüche 1 bis 3, **dadurch gekennzeichnet, dass** die Außengewindegänge (18) am oberen Außenumfang des Behälters (1) angeformt sind.

5. Fließbecher nach einem der Ansprüche 1 bis 4, **dadurch gekennzeichnet, dass** die Innengewindegänge (19) an der Innenseite eines Flansches (11) am Deckel (2) angeordnet sind.

6. Fließbecher nach Anspruch 5, **dadurch gekennzeichnet, dass** an der Innenseite des Deckels (2) ein keilförmiger Dichtungssteg (22) angeformt ist, der zwischen seiner Außenseite und der Innenseite des Flansches (25) eine keilförmige Ringnut (23) für die Aufnahme des oberen Behälterrands (24) begrenzt.

7. Fließbecher nach einem der Ansprüche 1 bis 6, **dadurch gekennzeichnet, dass** an dem Deckel (2) ein Anschlussstutzen (5) zum Verbinden des Fließbechers mit einer Spritzpistole angeformt ist.

8. Fließbecher nach Anspruch 7, **dadurch gekennzeichnet, dass** an dem Anschlussstutzen (5) ein Schnellwechselanschluß mit einem Schraubkeilelement (8) vorgesehen ist, welches mit einem Gegenelement an der Spritzpistole zum schnellen Anschließen des Fließbechers an der Spritzpistole zusammenwirkt.

9. Fließbecher nach einem der Ansprüche 1 bis 8, **dadurch gekennzeichnet, dass** jeder Außengewindegang (18) über wenigstens eine Führungsrampe (16) verfügt.

10. Fließbecher nach Anspruch 9, **dadurch gekennzeichnet, dass** die Führungsrampe (16) an der Oberseite von zwei benachbarten Gewindesegmenten (18e, 18f) angeordnet ist und diese beiden Gewindesegmente (18e, 18f) überbrückt.

11. Fließbecher nach einem der Ansprüche 1 bis 10, **dadurch gekennzeichnet, dass** das Schnellverschlußgewinde vier Außengewindegänge (18) umfasst, welche gleichförmig über den oberen Außenumfang des Behälters (1) verteilt angeordnet sind.

12. Fließbecher nach einem der Ansprüche 1 bis 11, **dadurch gekennzeichnet, dass** die Außengewindegänge (18) im Querschnitt trapezförmig sind.

13. Fließbecher nach einem der Ansprüche 1 bis 12, **dadurch gekennzeichnet, dass** sich die Innengewindegänge (19) in Verschlussrichtung des Schnellverschlussgewinde in axialer Richtung verjüngen.

14. Fließbecher nach einem der Ansprüche 1 bis 13, **dadurch gekennzeichnet, dass** am oberen Rand des Behälters (1) ein gegenüber der Behälterwandung (1a) verdickter Randflansch (9) vorgesehen ist.

15. Fließbecher nach Anspruch 14, **dadurch gekennzeichnet, dass** die Dicke der Behälterwandung (1a) zwischen 0,2 und 1,5 mm beträgt und dass die Dicke des Randflansch (27) zwischen 0,4 und 2 mm beträgt.

## Claims

1. Gravity cup for a paint spray gun, with a cup-shaped container (1) and a cover (2), which can be fitted on the container (1), a multi-start quick-acting closure thread with at least two external thread turns (18) and internal thread turns (19) that interact with the external thread turns (18) being provided, for connecting the container (1) and the cover (2), **characterized in that** each external thread turn (18) is formed by a plurality of thread segments (18a, 18b, ... 18j) arranged along the pitch line of the respective external thread turn, a gap (18p, 18q, ... 18w) being formed between neighboring thread segments.

2. Gravity cup according to claim 1, **characterized in that** each external thread turn (18) has at least two thread segments (18a, 18b).

3. Gravity cup according to Claim 1 or 2, **characterized in that** each external thread turn (18) has between four and 10 thread segments (18a, 18b, ... 18j).

4. Gravity cup according to one of Claims 1 to 3, **characterized in that** the external thread turns (18) are formed on the upper outer circumference of the container (1).

5. Gravity cup according to one of Claims 1 to 4, **characterized in that** the internal thread turns (19) are arranged on the inner side of a flange (11) on the cover (2).

6. Gravity cup according to Claim 5, **characterized in that** a wedge-shaped sealing web (22) is formed on the inner side of the cover (2) and delimits between its outer side and the inner side of the flange (25) a wedge-shaped annular groove (23) for receiving the upper container periphery (24).

7. Gravity cup according to one of Claims 1 to 6, **characterized in that** a connection socket (5) for connecting the gravity cup to a spray gun is formed on the cover (2).

8. Gravity cup according to Claim 7, **characterized in that** a quick-change connection is provided on the connection socket (5) and has a screw-wedge element (8), which interacts with a counter-element on the spray gun for quickly connecting the gravity cup to the spray gun.

9. Gravity cup according to one of Claims 1 to 8, **characterized in that** each external thread turn (18) has at least one guiding ramp (16).

10. Gravity cup according to Claim 9, **characterized in that** the guiding ramp (16) is arranged on the upper side of two neighboring thread segments (18e, 18f) and bridges these two thread segments (18e, 18f).

11. Gravity cup according to one of Claims 1 to 10, **characterized in that** the quick-acting closure thread comprises four external thread turns (18), which are arranged such that they are distributed evenly over the upper outer circumference of the container (1).

12. Gravity cup according to one of Claims 1 to 11, **characterized in that** the external thread turns (18) are trapezoidal in cross section.

13. Gravity cup according to one of Claims 1 to 12, **characterized in that** the internal thread turns (19) narrow in the closing direction of the quick-acting closure thread in the axial direction.

14. Gravity cup according to one of Claims 1 to 13, **characterized in that** a peripheral flange (9) that is thickened in comparison with the container wall (1a) is provided at the upper periphery of the container (1).

15. Gravity cup according to Claim 14, **characterized in that** the thickness of the container wall (1a) is between 0.2 and 1.5 mm and **in that** the thickness of the peripheral flange (27) is between 0.4 and 2 mm.

## Revendications

1. Godet à gravité pour un pistolet pulvérisateur de peinture comprenant un contenant (1) en forme de godet et un couvercle (2) pouvant être placé sur le contenant (1), un filetage de fermeture rapide à plusieurs filets comprenant au moins deux filets extérieurs (18) et des filets intérieurs (19) coopérant avec les filets extérieurs (18) étant prévu pour la liaison du contenant (1) au couvercle (2), **caractérisé en ce que** chaque filet extérieur (18) est formé par une pluralité de segments de filet (18a, 18b, ..., 18j) disposés le long de la ligne d'inclinaison du filet extérieur respectif, un intervalle (18p, 18q, ..., 18w) étant réalisé entre des segments de filet adjacents.

2. Godet à gravité selon la revendication 1, **caractérisé en ce que** chaque filet extérieur (18) comprend au moins deux segments de filet (18a, 18b).

3. Godet à gravité selon la revendication 1 ou 2, **caractérisé en ce que** chaque filet extérieur (18) comprend entre quatre et 10 segments de filet (18a, 18b, ..., 18j).

4. Godet à gravité selon l'une quelconque des revendications 1 à 3, **caractérisé en ce que** les filets extérieurs (18) sont formés sur la périphérie extérieure supérieure du contenant (1).

5. Godet à gravité selon l'une quelconque des revendications 1 à 4, **caractérisé en ce que** les filets intérieurs (19) sont formés sur le côté intérieur d'un rebord (11) sur le couvercle (2).

6. Godet à gravité selon la revendication 5, **caractérisé en ce qu**'une nervure d'étanchéité cunéiforme (22) est formée sur le côté intérieur du couvercle (2), laquelle nervure d'étanchéité délimite entre son côté extérieur et le côté intérieur du rebord (25) une rainure annulaire cunéiforme (23) pour la réception du bord supérieur du contenant (24).

7. Godet à gravité selon l'une quelconque des revendications 1 à 6, **caractérisé en ce qu**'une tubulure de raccordement (5) pour relier le godet à gravité à un pistolet pulvérisateur est formée sur le couvercle (2).

8. Godet à gravité selon la revendication 7, **caractérisé en ce qu**'un raccord à changement rapide comprenant un élément cunéiforme fileté (8) est prévu sur la tubulure de raccordement (5), lequel coopère avec un élément conjugué sur le pistolet pulvérisateur pour le raccordement rapide du godet à gravité au pistolet pulvérisateur.

9. Godet à gravité selon l'une quelconque des revendications 1 à 8, **caractérisé en ce que** chaque filet extérieur (18) possède au moins une rampe de guidage (16).

10. Godet à gravité selon la revendication 9, **caractérisé en ce que** la rampe de guidage (16) est disposée sur le côté supérieur de deux segments de filet adjacents (18e, 18f) et surmonte ces deux segments de filet (18e, 18f).

11. Godet à gravité selon l'une quelconque des revendications 1 à 10, **caractérisé en ce que** le filetage de fermeture rapide comporte quatre filets extérieurs (18), lesquels sont répartis uniformément sur la périphérie extérieure supérieure du contenant (1).

12. Godet à gravité selon l'une quelconque des revendications 1 à 11, **caractérisé en ce que** les filets extérieurs (18) sont trapézoïdaux en section transversale.

13. Godet à gravité selon l'une quelconque des revendications 1 à 12, **caractérisé en ce que** les filets intérieurs (19) se rétrécissent dans la direction axiale dans le sens de fermeture du filetage de fermeture rapide.

14. Godet à gravité selon l'une quelconque des revendications 1 à 13, **caractérisé en ce qu**'un rebord périphérique (9) épaissi par rapport à la paroi de contenant (1a) est prévu sur le bord supérieur du contenant (1).

15. Godet à gravité selon la revendication 14, **caractérisé en ce que** l'épaisseur de la paroi de contenant (1a) vaut entre 0,2 et 1,5 mm et **en ce que** l'épaisseur du rebord périphérique (27) vaut entre 0,4 et 2 mm.
